# EUROPÄISCHE PATENTSCHRIFT

(11) **EP 3 887 263 B1**
(45) Veröffentlichungstag und Bekanntmachung des Hinweises auf die Patenterteilung: **04.09.2024**
(21) Anmeldenummer: 19783989.7
(22) Anmeldetag: 25.09.2019
(51) Int. Cl.: B65C 9/00

(54) **ANDOCKMODUL UND ETIKETTIERMASCHINE**
DOCKING MODULE AND LABELLING MACHINE
MODULE D'AMARRAGE ET ÉTIQUETEUSE

(30) Priorität: 27.11.2018 DE 102018220374
(43) Veröffentlichungstag der Anmeldung: 06.10.2021
(73) Patentinhaber: Krones AG, 93073 Neutraubling (DE)
(72) Erfinder: WEIGL, Franz, 93073 Neutraubling (DE); PRECHTNER, Andreas, 93073 Neutraubling (DE); SCHERL, Stefan, 93073 Neutraubling (DE)
(74) Vertreter: Grünecker Patent- und Rechtsanwälte PartG mbB
(86) Internationale Anmeldenummer: PCT/EP2019/075868
(87) Internationale Veröffentlichungsnummer: WO 2020/108823

(56) Entgegenhaltungen:
- EP-A1- 3 012 204
- WO-A1-2018/072901
- CN-A- 106 995 083
- CN-A- 107 298 219
- DE-A1- 102017 205 069

## Beschreibung

Die Erfindung betrifft ein Andockmodul gemäß Oberbegriff des Patentanspruchs 1 sowie eine Etikettiermaschine gemäß Oberbegriff des Patentanspruchs 14.

Moderne Etikettiermaschinen werden häufig mittels eines elektrischen Bussystems und mit elektrischer Energie und mit unter Druck stehenden Medien wie Druckluft, Wasser, oder dergleichen betrieben. In dem zum Andocken eines Etikettieraggregats und zu dessen Positionierung vorgesehenen Andockmodul sind zum Anschließen des Andockmoduls und auch des angedockten Etikettier-Aggregats elektrische Kommunikations- und Druckmediums-Baugruppen an geeigneten Stellen rückseitig im Rahmen verbaut, so dass sie in der Betriebsposition des Andockmoduls zur Funktionsprüfung und/oder Betätigung beziehungsweise zum Austausch nicht frei zugänglich sind. Hierzu sei beispielsweise verwiesen auf EP 1 706 323 B1, EP 2 060 496 B1, EP 2 594 498 B1, EP 2 473 411 B1, EP 3 012 204 A1, WO 2018/072901 A1. Das Andockmodul mit diesen Baugruppen ist komplex, da viele Zwischen- und Schaltzustände überwacht und gesteuert werden müssen, z. B. auf einer sogenannten Aktoren-Sensoren-Ebene. Im Servicefall sind die Kommunikations- und Druckmediums-Baugruppen auf der Rückseite des Andockmoduls verteilt und schwer zugänglich, so dass das Andockmodul von der Etikettiermaschine gelöst und abgerückt und dann wieder angebaut und neu einjustiert werden muss. Auch zum Austausch fehlerhafter Komponenten muss meist das leere Andockmodul von der Etikettiermaschine getrennt werden. Dieses langjährige Konzept resultiert in hoher Komplexität des Andockmoduls, schlechter Zugänglichkeit im Servicefall, und sehr zeitaufwendigem Austausch von Komponenten.

Bei der aus DE 10 2017 205 069 A1 bekannten Etikettiermaschine mit einem Andockmodul für ein Etikettieraggregat wird keine Kommunikations-Baugruppe oder Steuereinheit offenbart. Das Andockmodul besitzt in an der Etikettiermaschine angebautem Zustand keine Seitenwangen. Es wird nur erwähnt, dass Stellbewegungen zum Betätigen von Multikupplungen pneumatisch, hydraulisch oder elektromechanisch generiert werden.

Der Erfindung liegt die Aufgabe zugrunde, ein Andockmodul der genannten Art sowie eine Etikettiermaschine anzugeben, bei denen die Komplexität deutlich verringert, die Zugänglichkeit im Servicefall deutlich verbessert und die Austauschbarkeit von Komponenten vereinfacht sind.

Die gestellte Aufgabe wird mit den Merkmalen des Patentanspruchs 1 und des Patentanspruchs 14 gelöst.

Da die elektrischen Kommunikations- und Druckmediums-Baugruppen selbst in der Betriebsposition des Andockmoduls und bei angedocktem Etikettieraggregat von außerhalb der Etikettiermaschine und seitlich gut zugänglich in oder an einer Seitenwange des Rahmens untergebracht sind, können Schaltstellungen und Schaltzustände der Komponenten bequem und jederzeit kontrolliert werden, ist der Austausch einfach, und lässt sich die Druckmediums-Baugruppe beispielsweise manuell bedienen, ohne das Andockmodul abnehmen und/oder teilweise zerlegen zu müssen. Außerdem wird durch die Platzierung der Baugruppen an oder in der Seitenwange im rückwärtigen Bereich des Andockmoduls Bauraum eingespart. Dies resultiert in einer erheblichen Verbesserung der Komplexität des Andockmoduls. Der Rahmen kann auf dem Boden stehen und/oder an der Maschine verschraubt sein.

Die Etikettiermaschine zeichnet sich durch verbesserte Komplexität und die Möglichkeit aus, Schaltstellungen und Schaltzustände von Komponenten im Andockmodul bequem und ohne Demontage des z. B. leeren Andockmoduls an dessen Seitenwange zu überprüfen und/oder zu tauschen, und z. B. die Mediums-Baugruppe, falls erforderlich, von Hand zu bedienen. Zweckmäßig sind die Baugruppen in einer in die Seitenwange integrierten schaltschrankartigen Struktur geborgen untergebracht, so dass sie einerseits gegen Verschmutzungen und Fremdeinflüsse geschützt, andererseits aber gut zugänglich sind.

Die schaltschrankartige Struktur kann eine seitlich zu öffnende oder abnehmbare, vorzugsweise transparente oder durchsichtige Glas- und/oder Plexiglas- oder eine Blech-Abdeckung aufweisen, die einerseits die Baugruppen schützt, aber andererseits übersichtlich darbietet, bzw. auch Stör- und/oder Gutsignale erkennen lässt. Die Abdeckung kann absperrbar sein. Eine Blech- oder Kunststoffabdeckung kann, z.B. mit Teilfenstern, verwendet werden.

In einer zweckmäßigen Ausführungsform weist die Seitenwange eine mit dem Rahmen verbundene, über die Andockstation vortretende, annähernd dreieckige, sich nach unten verbreiternde Seitenplatte auf, und ist entlang des Randes der Seitenplatte ein von der Andockstation nach außen greifender Holm vorgesehen, der mit der Seitenplatte einen annähernd dreieckigen vertieften Bauraum begrenzt, in welchem die Baugruppen an der Seitenplatte geschützt verbaut sind. Die wenigstens eine elektrische und/oder mechanische Schaltgruppe und/oder Steuereinheit kann eine Feldbus-ASI-Insel einer Aktoren-/Sensorenebene (actuator-sensor-interface) umfassen, die in modernen Andockmodulen als Standard zum Einsatz kommt. Auch kann hier eine Pneumatik-Ventilgruppe für pneumatisch betätigte Komponenten im Andockmodul und dem angedockten Etikettier-Aggregat mit wenigstens einem Verteilerblock verbaut sein, wobei die an sich magnetbetätigte Ventilgruppe zweckmäßig sogar auch händisch betätigbar ist. Alternativ kann eine Variante ohne Bussystem eine Direktverdrahtung mit Verteilern an der Seitenwange aufweisen.

Am Rahmen und an den Seitenwangen können höhenverstellbare Standfüße vorgesehen sein, um den Andockmodul an der Etikettiermaschine stabil und positionsgenau einrichten zu können. Alternativ könnte das Andockmodul direkt an der Maschine verschraubt sein. Vorzugsweise, zwischen zwei Standfüßen an der der Andockstation abgewandten Rückseite des Rahmens, sind an rahmenfesten Auslegern Laufrollen angebracht. Die Laufrollen ermöglichen es, das Andockmodul nach Trennung von der Etikettiermaschine bequem bewegen zu können, falls Arbeiten an der Rückseite erforderlich sind.

Üblicherweise wird das Andockmodul mit einer Anbaustruktur beim Behälterkarussell der Etikettiermaschine an der jeweils gewünschten Position festgelegt. Um das Andockmodul universell für unterschiedliche Anbausituationen nutzen zu können, kann die Anbaustruktur mehrere verteilte Montierbohrungen aufweisen.

Ferner sind, zweckmäßig, an der Anbaustruktur des Rahmens mehrere, vorzugsweise drei, Montagepunktpaare für eine Medien-Steckerhalteplatte in unterschiedlichen Höhenlagen und Neigungen vorgesehen. Jedes dieser Montagepunktpaare kann zum wahlweise Anbringen der Steckerhalteplatte genutzt werden. Daraus resultiert der Vorteil, dass wegen der Umsetzbarkeit der Steckerhalteplatte eine einzige Steckerlänge eines Mediensteckers an der Rückseite des Rahmens für unterschiedliche Transportbandhöhen benutzt werden kann, was zum Verbessern der Komplexität beiträgt. Solche Transportbänder dienen z. B. der Zu- und Abfuhr von Behältern.

An der Seitenplatte der zur einen Seitenwange in etwa spiegelbildlich ausgebildeten zweiten Seitenwange des Rahmens sind Montagepunkte zum wahlweisen außenseitigen Anbringen einer weiteren Steckerhalteplatte eines händisch steckbaren Sondervarianten- und/oder Nachrüst-Mediensteckers vorgesehen, vorzugsweise benachbart zu wenigstens einer Durchführöffnung in der Seitenplatte. Diese weitere Steckerhalteplatte mit einem Sondervarianten- oder Nachrüst-Medienstecker wird angebracht, wenn der an sich vorgesehene fest am Andockmodul verbaute Medienstecker nicht benutzt werden kann, der dann ggf. sogar entfernt wird. Die Durchführöffnung kann zum Verlegen von Leitungen oder Kabeln zu dem Nachrüst- oder Sondervarianten-Medienstecker genutzt werden.

Die funktionsnotwendige Verbindung vom Andockmodul zum angedockten Etikettier-Aggregat wird meist über steckverbindbare und trennbare Multikupplungen hergestellt. Zweckmäßig ist die wenigstens eine Multikupplung der Andockstation des Andockmoduls, vorzugsweise austauschbar, an einem höhenverstellbar geführten Schlitten einer Schlittenbaugruppe in der Andockstation angebracht. Zu Service- oder Austauschzwecken lässt sich die Schlittenbaugruppe nach Lösen von Halteelementen relativ zum Rahmen nach vorne kippen. Dies kann beispielsweise beim Austausch von Schlittenführungen von vorne zweckmäßig sein.

Der Schlitten ist über einen Gabelkopf und eine Steckachse mit einem Stellantrieb, vorzugsweise einer Kolbenstange eines Pneumatikzylinders, gekoppelt, mit dem der Schlitten zum Steckverbinden und Trennen der Multikupplungen des Andockmoduls mit Multikupplungen des angedockten Etikettieraggregats relativ zur Andockstation bewegt wird. Um einen schnellen und bequemen Austausch des Stellantriebs zu ermöglichen, weist der Gabelkopf eine, z. B. um eine Gabelkopfachse drehbare, Sicherung auf, die zwischen einer Sicherungsstellung und einer Freigabestellung der Steckachse verstellbar ist, um nach Entnahme der Steckachse den Stellantrieb auszutauschen, ohne die Schlittenbaugruppe demontieren zu müssen.

Zum Schutz von Komponenten im Betrieb gegen Verschmutzung und Schäden dienen zum Service/Tausch von der Vorderseite des Andockmoduls vom Rahmen abbaubare Abdeckbleche.

Ferner ist am Rahmen bzw. zwischen den Seitenwangen, z. B. unter dem Getriebemotor, eine von vorne/seitlich wegbaubare Drehmomentstütze vorgesehen.

Ausführungsformen des Erfindungsgegenstandes werden anhand der Zeichnung erläutert. Es zeigen:
- Fig. 1: eine Schemadraufsicht auf eine als nicht beschränkendes Beispiel gezeigte Rundläufer-Etikettiermaschine mit angebauten, Etikettieraggregate tragenden Andockmodulen,
- Fig. 2: eine Perspektivansicht, von schräg vorne, eines Andockmoduls,
- Fig. 3: eine Perspektivansicht der Rückseite des Andockmoduls,
- Fig. 4: eine Hinteransicht einer Etikettiermaschinen-Anbaustruktur des Andockmoduls,
- Fig. 5: eine teilweise ergänzte Ausführungsform des Andockmoduls in einer Ansicht von hinten,
- Fig. 6: eine Seitenansicht eines Teils des Andockmoduls zur Verdeutlichung der konzentrierten Platzierung von elektrischen Kommunikations- und Druckmediums-Baugruppen in einer Seitenwange,
- Fig. 7: einen vergrößerten Perspektiv-Ausschnitt der Vorderseite des Andockmoduls mit einer Andockstation,
- Fig. 8: eine Teildraufsicht eines Bereichs an der Rückseite des Andockmoduls, und
- Fig. 9: eine Vorderansicht eines Bereichs der Andockstation mit einer Schlittenbaugruppe.

Fig. 1 zeigt in schematischer Darstellung eine Draufsicht einer Rundläufer-Modul-Etikettiermaschine M mit einem Behälterkarussell 1, dem peripher mehrere Anbaupositionen 2 für jeweils ein Andockmodul A zum wahlweisen Andocken jeweils eines Etikettieraggregats E zugeordnet sind. Dazu gehört z. B. ein Zu- und Abförderband 47.

Das in Fig. 2 gezeigte Andockmodul A weist einen Rahmen 3 mit nach vorne vortretenden Seitenwangen 4a, 4b auf. In dem Rahmen 3 ist eine Andockstation S höhenverstellbar an Führungen 32 verfahrbar. Als Stellantrieb 5 der Andockstation S dient im gezeigten Ausführungsbeispiel ein Getriebemotor 6 mit einer Schraubspindel 7. Innerhalb des Getriebemotors 4 ist eine demontierbare Drehmomentstütze 49 vorgesehen und seitlich außen an Seitenplatten 11 der Seitenwangen 4a, 4b verschraubt.

Alternativ könnte der Stellantrieb 5 ein Pneumatikzylinder (nicht gezeigt) sein. Im in Fig. 2 gezeigten Ausführungsbeispiel ist das obere Ende der Schraubspindel 7 z. B. abgedeckt. Dort, z.B. hinter der Abdeckung, befindet sich eine Drehhandhabe, um die Schraubspindel 7 bei Stromausfall oder bei einem Austausch manuell drehen zu können, beispielsweise, um die Andockstation S mit oder ohne angedocktem Etikettieraggregat, z. B. nach Wegnahme der Drehmomentstütze 49, händisch absenken oder verstellen zu können. Das Etikettieraggregat E kann nämlich durchaus ein Gewicht von mehr als eine Tonne haben.

Jede Seitenwange 4a, 4b umfasst die am Rahmen 3 befestigte Seitenplatte 11 mit dreieckiger Gestalt, die sich nach unten verbreitert und seitlich der Andockstation S nach vorne vorspringt. Entlang des Randes der Seitenplatte 11 kann ein Holm 12 verbaut sein, der nach außen greift und zusammen mit der Seitenplatte 3 einen vertieften Einbauraum 13 hier annähernd dreieckiger Gestalt begrenzt, in welchem wenigstens eine elektrische und/oder mechanische Schaltgruppe und/oder Steuereinheit 14 konzentriert untergebracht ist. Zweckmäßig ist der Bauraum 13 schaltschrankartig mit einer Abdeckung 15 ausgebildet. Die Abdeckung 15 kann aus Glas oder Plexiglas transparent oder durchsichtig sein, oder alternativ eine Blech- oder Kunststoffeinhausung umfassen. Die Seitenwangen 4a, 4b stützen sich z. B. in der gezeigten Ausführungsform mit vorderen Standfüßen 9 auf dem Boden ab, die höheneinstellbar sind. Ferner sind z. B. am Rahmen 3 hinten höheneinstellbare Standfüße 10 vorgesehen.

In der Andockstation S sind zwei auf gleicher Höhe angeordnete Zentrierkegel 8 für das Etikettieraggregat E vorgesehen, das mit entsprechenden Aufnahmen (nicht gezeigt) auf den Zentrierkegeln 8 in einer Sollposition zentriert und danach mittels des Stellantriebs 5 auf die gewünschte Betriebsposition angehoben werden kann. In der Andockstation S sind im gezeigten Ausführungsfall zwei Multikupplungen K1, K2 für Betriebs- und Steuermedien vorgesehen, und zwar auf gleicher Höhe und mit einem Zwischenabstand beiderseits der Schraubspindel 7. Die Multikupplung K1 ist beispielsweise eine elektrische Multipolkupplung, während die Multikupplung K2 beispielsweise eine Druckmedien-Kupplung ist. Die Multikupplungen K1, K2 werden mit einem in Fig. 2 nicht gezeigten weiteren Stellantrieb (siehe 35 in Fig. 8 und 9) in der Andockstation S relativ zur Andockstation S verfahren, um eine Steckverbindung mit Multikupplungen am Etikettieraggregat E herzustellen. Am Rahmen 3 sind von vorne (in Fig. 2) zur Wartung/Tausch abnehmbare Abdeckplatten (48), z. B. Blechkantteile, vorgesehen, hinter und unter denen sich weitere Komponenten des Andockmoduls A befinden.

In der Rückansicht von Fig. 3 ist an der Rückseite des Rahmens 3 eine Etikettiermaschinen-Anbaustruktur 16 in Form einer abgewinkelten Platte verbaut, die mehrere verteilte Montierbohrungen 17 beispielsweise zum wahlweisen und universellen Anbauen des Andockmoduls A an unterschiedlichen Anbaupositionen 2 einer Etikettiermaschine M. Es ist hier eine Vielzahl unterschiedlich positionierter Montagebohrungen 17 vorgesehen, um mit ein und derselben Anbaustruktur 16 unterschiedlichen Anbaukonditionen Rechnung tragen zu können.

Ferner sind in Fig. 3, z. B. zwischen den Standfüßen 10 (falls vorhanden) an der Rückseite des Rahmens 3 an rahmenfesten Auslegern 18 montierte Laufrollen 19 gezeigt, die zum leichten Bewegen des abgebauten Andockmoduls A auf dem Boden nutzbar sind, z. B. nachdem die Standfüße 10 entsprechend verstellt oder entfernt wurden.

An der Rückseite des Andockmoduls A in Fig. 3 ist eine Rohrleitung 20 verbaut, in der Kabel, Leitungen u. dgl. geschützt untergebracht und an einen fest verbauten Medienstecker 21 angeschlossen sind, der mit der Etikettiermaschine verbindbar ist. Der Medienstecker 21 ist mit einer Steckerhalteplatte 22 an der Rückseite des Rahmens 3 montiert. Fig. 3 zeigt erneut die in der Seitenwange 4a z. B. hinter der (hier abgenommenen) Abdeckung 15 verbaute elektrische und/oder mechanische Schaltgruppe und/oder Steuereinheit 14.

Fig. 4 zeigt, zugehörig zu Fig. 3, am Rahmen 3 die Anbaustruktur 16 als abgewinkelte Platte mit Wangen. In einer der Wangen der Anbaustruktur 16 sind mehrere Montagepunkpaare in unterschiedlichen Höhenlagen und unterschiedlichen Schräglagen vorgesehen, die wahlweise zum Montieren der Steckerhalteplatte 22 bei unterschiedlichen Montagesituationen nutzbar sind, um mit einer Steckerlänge des Steckers 21 für alle in der Praxis vorkommenden Transportbandhöhen von Transportbändern, z. B. 47 in Fig. 1, an Etikettiermaschinen M auszukommen.

Fig. 5 verdeutlicht eine optionale Zusatzausstattung des Andockmoduls A, das ggf. noch den Medienstecker 21 an der Rückseite aufweist. Hier sind an der Seitenwange 4b in deren Seitenplatte 11 Montierbohrungen 25 für eine Steckerhalteplatte 27 vorgesehen, auf der ein händisch steckbarer Zusatzstecker 28 befestigt ist, der im Falle von Sondervarianten oder bei einer Nachrüstung verwendet werden kann, um das Andockmodul A auch in diesem Spezialfall nutzen zu können.

Fig. 6 ist eine Seitenansicht der Seitenwange 4a und zeigt als nicht beschränkendes Beispiel eine ASI-Insel 29 (actuator-sensor-interface), z. B. eines Bussystems, sowie eine Ventilbaugruppe 30 mit hier z. B. zwei Pneumatikventilen (zweckmäßig Magnetventilen), die an Drehknöpfen 31 auch händisch betätigbar sind. Ein zugehöriger und angeschlossener Verteilerblock 32 kann ebenfalls im Bauraum 13 platziert sein.

In der Vorderansicht der Andockstation S in Fig. 7 sind die Zentrierkegel 8 deutlich erkennbar, die mit der Andockstation S an den Führungen 32 verschiebbar sind und vom Stellantrieb 5, hier dem Getriebemotor 6 und der Schraubspindel 7, beim Andocken des Etikettieraggregats E und zu dessen Höheneinstellung verfahrbar sind. Zwischen den Zentrierkegeln 8 sind die beiden Multikupplungen K1, K2 an einem Schlitten 36 einer Schlittenstruktur auf gleicher Höhe befestigt. Jede Multikupplung K1, K2 weist einen Deckel 33 auf, der zwischen einer abdichtenden Schließstellung, wie gezeigt, und einer Offenstellung (nicht gezeigt) verstellbar ist, und zwar mittels einer als Metallprofil mit Steuerkurven 65 (Fig 9) ausgebildeten Bewegungssteuerung 34 hier jeweils für einen Deckel 33. Die Metallprofile sind in der Andockstation S stationär befestigt, z.B. austauschbar verschraubt, und wirken allein durch die Relativbewegung des Schlittens 36 mit dem Stellantrieb 35 (beispielsweise einem Pneumatikzylinder) in der Andockstation S so auf die Deckel 33 der Multikupplungen K1, K2 ein, dass diese beim Herstellen der Steckverbindung mit den Multikupplungen des angedockten Etikettieraggregats E automatisch in ihre Offenstellungen gebracht werden, ohne dass für die Deckelbetätigung ein separater Stellantrieb erforderlich wäre.

Fig. 8 zeigt einen Bereich an der Rückseite einer Halteplatte 37 in der Andockstation S, an welcher der Stellantrieb 35, hier ein Pneumatikzylinder mit einer Kolbenstange 38, stationär verbaut und abgestützt ist. Die Kolbenstange 38 des Pneumatikzylinders als Stellantrieb 35 ist über einen Gabelkopf 39 und eine Steckachse 40 mit einem Ausleger 43 gekoppelt ist, der am Schlitten 36 befestigt ist. Der Gabelkopf 39 weist eine Sicherung 41, z. B. an einer Hülse 42, auf, die zwischen der gezeigten Sicherungsstellung der Steckachse 40 und einer z. B. im Uhrzeigersinn um 90° nach vorne gedrehten Freigabeposition um die Kolbenstangenachse 38 verdrehbar ist, um nach Entnahme der Steckachse 40 die Kolbenstange 38 bequem vom Schlitten 36 zu trennen und den Pneumatikzylinder auszubauen.

Fig. 9 verdeutlicht bei der besseren Darstellung wegen entfernten Komponenten des Andockmoduls S die Schlittenbaugruppe mit dem Schlitten 36, dem Stellantrieb 35 und den Bewegungssteuerungen 34 an der Halteplatte 37. Der Schlitten 36 ist an Führungen 44 an der Halteplatte 37 vertikal geführt und weist Montierbohrungen 46 beispielsweise für die Multikupplung K2 auf, die in Fig. 9 entfernt ist. Die Schlittenbaugruppe mit dem Schlitten 36 kann nach Lösen angedeuteter Befestigungselemente, beispielsweise zum Tausch der Führungen 44, relativ zur Halteplatte 37 nach vorne gekippt werden.

Alle Komponenten des Andockmoduls A, ausgenommen die großen Führungen 32 (Fig. 7) können von der Vorderseite des Andockmoduls A her gewechselt und/oder gewartet werden. Die Ventile der Ventilbaugruppe 30 können händisch betätigt werden, auch lassen sich Schaltstellungen bzw. Schaltzustände an der ASI-Insel der Kommunikations-Baugruppe 29 überprüfen. In den Deckeln 33 der Multikupplungen K1, K2 enthaltene Dichtungen lassen sich bequem wechseln, in dem die Multikupplungen händisch oder mit dem Stellantrieb 35 nach oben verfahren und die Deckel geöffnet werden. Auch die Multikupplungen K1 und K2 können von vorne gelöst, entnommen und getauscht werden. An den Deckeln 33 angeordnete, mit den Steuerkurven 45 der Bewegungssteuerungen 34 in Fig. 9 zusammenwirkende Rollen, die Rollen anpressende Federn und die Lager der Rollen (nicht gezeigt) können nach Abbau der Multikupplungen K1, K2 von vorne getauscht werden, wie auch die Bewegungssteuerungen 34. Danach müssen allerdings die Multikupplungen K1, K2 wieder neu einjustiert werden. Die großen Führungen 32 der Andockstation S sind von der Rückseite des Andockmoduls A her austauschbar, wobei das Andockmodul von der Etikettiermaschine getrennt wird, um alle Kabel zu lösen, ehe die Führungen 32 demontiert und ausgetauscht werden. Danach ist es erforderlich, die Andockstation S bei angebautem Andockmodul A wieder einzujustieren.

Insgesamt ist somit das Andockmodul A mit verringerter Komplexität kompakt, und außerordentlich benutzerfreundlich gestaltet, speziell für die Überprüfung von Schaltzuständen, für Servicefälle oder zum Austausch von Komponenten, wofür in fast allen Fällen das Andockmodul an der Maschine verbleiben kann.

## Patentansprüche

1. Andockmodul (A) für Etikettiermaschinen (M), insbesondere zum Etikettieren von Behältern oder dergleichen, mit einem Rahmen (3), in welchem eine Andockstation (S) mit wenigstens einer Betriebs- und/oder Steuermedien-Multikupplung (K1, K2) für ein wahlweise andockbares Etikettieraggregat (E) höhenverstellbar angeordnet ist, und mit wenigstens einer am Rahmen (3) verbauten elektrischen und/oder mechanischen Schaltgruppe und/oder Steuereinheit (14) einer Aktoren-Sensoren-Ebene, **dadurch gekennzeichnet, dass** die elektrische und/oder mechanische Schaltgruppe und/oder Steuereinheit (14) am Andockmodul (A) in der Betriebsposition des Andockmoduls (A) seitlich zugänglich an oder in wenigstens einer Seitenwange (4a, 4b) des Rahmens (3) angeordnet ist.

2. Andockmodul nach Anspruch 1, **dadurch gekennzeichnet, dass** die elektrische d/oder mechanische Schaltgruppe und/oder Steuereinheit (14) in einer in die Seitenwange (4a) integrierten schaltschrankartigen Struktur geborgen untergebracht ist.

3. Andockmodul nach Anspruch 2, **dadurch gekennzeichnet, dass** die schaltschrankartige Struktur eine seitlich zu öffnende oder abnehmbare, vorzugsweise transparente oder durchsichtige Glas- oder Plexiglas oder Blech-Abdeckung (15) aufweist.

4. Andockmodul nach wenigstens einem der vorhergehenden Ansprüche, **dadurch gekennzeichnet, dass** jede Seitenwange (4a, 4b) eine mit dem Rahmen (3) verbundene, über die Andockstation (S) vortretende, annähernd dreieckige, sich nach unten verbreiternde Seitenplatte (3) aufweist, und dass entlang des Randes der Seitenplatte (3) ein von der Seitenplatte (3) nach außen greifender Holm (12) vorgesehen ist, der mit der Seitenplatte (3) einen annähernd dreieckigen vertieften Bauraum (13) begrenzt, in welchem an der Seitenplatte (3) zumindest einer Seitenwange (4a) die elektrische und/oder mechanische Schaltgruppe und/oder Steuereinheit (14) verbaut ist.

5. Andockmodul nach wenigstens einem der vorhergehenden Ansprüche, **dadurch gekennzeichnet, dass** die elektrische und/oder mechanische Schaltgruppe und/oder Steuereinheit (14) eine Bussystems-, vorzugsweise eines Feldbusses, ASI- (actuator-sensor-interface) Insel (29) oder eine Direktverdrahtung mit Verteilern aufweist, und dass daneben eine auch handbetätigbare Pneumatik-Ventilgruppe (30), vorzugsweise mit wenigstens einem Verteilerblock (32), vorgesehen ist.

6. Andockmodul nach wenigstens einem der vorhergehenden Ansprüche, **dadurch gekennzeichnet, dass** am Rahmen (3) und an den Seitenwangen (4a, 4b) höheneinstellbare und/oder abnehmbare Standfüße (9, 10) vorgesehen sind.

7. Andockmodul nach wenigstens einem der vorherigen Ansprüche, **dadurch gekennzeichnet, dass** an der der Andockstation (S) abgewandten Rückseite des Rahmens (3) an rahmenfesten Auslegern (18) Laufrollen (19) angebracht sind, vorzugsweise zwischen zwei Standfüßen (10).

8. Andockmodul nach wenigstens einem der vorhergehenden Ansprüche, **dadurch gekennzeichnet, dass** an einer, vorzugsweise mehrere verteilte Montagebohrungen (17) aufweisenden, Etikettiermaschinen-Anbaustruktur (16) des Rahmens (3) mehrere Montagepunktpaare für eine Medien-Steckerhalteplatte (22) in unterschiedlichen Höhenlagen und Neigungen in Bezug auf eine vertikale Mittelachse des Andockmoduls (A) vorgesehen sind.

9. Andockmodul nach Anspruch 1, **dadurch gekennzeichnet, dass** an der Seitenplatte (11) der zur einen Seitenwange (4a) in etwa spiegelbildlich ausgebildeten zweiten Seitenwange (4b) des Rahmens (3) Montagepunkte (25) zum wahlweisen außenseitigen Anbringen einer Steckerhalteplatte (22) eines händisch steckbaren Sondervarianten und/oder Nachrüstmediensteckers (21), vorzugsweise benachbart zu wenigstens einer Durchführöffnung (26) in der Seitenplatte (11), vorgesehen sind.

10. Andockmodul nach Anspruch 1, **dadurch gekennzeichnet, dass** wenigstens eine Multikupplung (K1, K2), vorzugsweise austauschbar, an einem höhenverstellbar geführten Schlitten (36) einer Schlittenbaugruppe in der Andockstation (S) angebracht ist, und dass die Schlittenbaugruppe zu Service- und/oder Austauschzwecken relativ zu Andockstation (S) nach vorne kippbar verbaut ist.

11. Andockmodul nach Anspruch 10, **dadurch gekennzeichnet, dass** der Schlitten (36) über einen Gabelkopf (39) und eine Steckachse (40) mit einem weiteren Stellantrieb (35), vorzugsweise einer Kolbenstange (38) eines im Rahmen (3) abgestützten Pneumatikzylinders, gekoppelt ist, und dass der Gabelkopf (39) eine verstellbare, z.B. um eine Gabelkopfachse zwischen einer Sicherungsstellung und einer Freigabestellung der Steckachse (40) drehbare, Steckachsen-Sicherung (41, 42) aufweist.

12. Andockmodul nach wenigstens einem der vorherigen Ansprüche, **dadurch gekennzeichnet, dass** Komponenten im Andockmodul (A) und/oder in der Andockstation (S) durch von vorne abnehmbare Abdeckbleche (48) abgedeckt sind.

13. Andockmodul nach Anspruch 1, **dadurch gekennzeichnet, dass** an den Seitenwangen (4a, 4b) eine von vorne und/oder seitlich abnehmbare Drehmomentstütze (49) verbaut ist, vorzugsweise für einen Getriebemotor (6) eines Stellantriebs (5) zum Verstellen der Andockstation (S).

14. Etikettiermaschine (M), insbesondere zum Etikettieren von Behältern oder dergleichen, mit mindestens einer peripheren Anbauposition (2) für ein Etikettieraggregats-Andockmodul (A), **dadurch gekennzeichnet, dass** an der Anbauposition (2) ein Andockmodul (A) nach wenigstens einem der Ansprüche 1 bis 13 angebaut ist.

## Claims

1. Docking module (A) for labelling machines (M), in particular for labelling containers or the like, comprising a frame (3) within which a docking station (S) is arranged to be adjusted in height and having at least one operation media and/or control media-multi coupling (K1, K2) for a selectively dockable labelling aggregate (E), and comprising at least one electric and/or mechanic switch group and/or control unit (14) of an actor-sensors-system installed at the frame (3), **characterized in that** the electric and/or mechanic switch group and/or control unit (14) is/are arranged at the docking module (A) in the operational position of the docking module (A) for sideward access at or in at least one side cheek (4a, 4b) of the frame (3).

2. Docking module according to claim 1, **characterized in that** the electric and/or mechanic switch group and/or control unit (14) is/are arranged in shielded fashion in a structure integrated into the side cheek (4a), the structure being designed like a control cabinet.

3. Docking module according to claim 2, **characterized in that** the structure designed like a control cabinet has a cover (15) which can be opened sidewardly or can be removed, and preferably is transparent or opaque and consists of glass and/or Plexiglas or of sheet metal.

4. Docking module according to at least one of the preceding claims, **characterized in that** each side cheek (4a, 4b) comprises a side plate connected to the frame (3), the side plate protruding from the docking station (S), being substantially triangular, and widens downwardly, and that along the edge of the side plate a strut (12) is provided extending from the side plate outwardly, the strut limiting a substantially triangular depressed space (13) with the side plate, in which space the electric and/or mechanic switch group and/or control unit (14) is/are installed at the side plate of the at least one side cheek (4a).

5. Docking module according to at least one of the preceding claims, **characterized in that** the electric and/or mechanic switch group and/or control unit (14) is/are a bus system-cluster (29), preferably of a field bus (ASI-actuator-sensor-interface) or comprises a direct wiring including distributors, and that at the side of the electric and/or mechanic switch group and/or control unit (14) a manually actuable pneumatic-valve group (30), preferably comprising at least one distributor block (32), is provided.

6. Docking module according to at least one of the preceding claims, **characterized in that** height adjustable and/or removable ground feet (9, 10) are provided at the frame (3) and at the side cheeks (4a, 4b).

7. Docking module according to at least one of the preceding claims, **characterized in that** at the rear side of the frame (3) remote from the docking station (S) caster rolls (19) are provided on outriggers (18) fixed to the frame (3), preferably between two ground feet (10).

8. Docking module according to at least one of the preceding claims, **characterized in that** at the frame several mounting point-pairs including mounting points (25) for a media-connector holding plate (22) are provided in different height positions and inclinations in relation to a vertical middle axis of the docking module (A), the mounting point-pairs being arranged at a labelling machine-mounting structure (16) of the frame (3), the labelling machine-mounting structure (16) comprising, preferably, several distributed mounting bores (17) as said mounting points..

9. Docking module according to claim 1, **characterized in that** mounting points (25) for selectively mounting a connector holding plate (22) are arranged at the side plate (11) of the second side cheek (4b) of the frame (3), the second side cheek (4b) being designed substantially mirror inverted relative to the first side cheek (4a), the connector holding plate (22) being provided for at least one manually mountable connector (21) like one for an extra variant media and/or a retrofit-media-connector, the mounting points, preferably, being arranged adjacent to at least one through hole (26) in the side plate (11).

10. Docking module according to claim 1, **characterized in that** said at least one multi coupling (K1, K2) is arranged, preferably exchangeable, at a height-adjustably guided slide (36) of a slide structure in the docking station (S), and that the slide structure is installed to be tilted forwardly on the docking station (S) for service and/or exchange purposes.

11. Docking module according to claim 10, **characterized in that** the slide (16) is coupled via a fork head (39) and an axis (40) to a further adjusting drive (35), preferably to a piston rod (38) of a pneumatic cylinder supported in the frame (3), and that the fork head (39) comprises an axis-retainer (41, 42) which is adjustable, preferable is rotatable, e.g. about a fork head axis between a safeguard position and a release position of the axis (40).

12. Docking module according to at least one of the preceding claims, **characterized in that** components accommodated in docking module (A) and/or in the docking station (S) are covered by sheet metal parts (48) which can be removed from a front side.

13. Docking module according to claim 1, **characterized in that** at least one torque support (49) is installed at the side cheeks (4a, 4b) which can be removed frontally and/or sidewardly, preferably a torque support belonging to a gear motor (6) of an adjusting drive (5) for adjusting the docking station (S).

14. Labelling machine (M), in particular for labelling containers or the like, the labelling machine having at least one peripheral mounting position (2) for a labelling aggregate-docking module (A), **characterized in that** a docking module (A) according to at least one of claims 1 to 13 is mounted at the mounting position (2) of the labelling machine (M).

## Revendications

1. Module de connexion (A) pour machines d'étiquetage (M), en particulier pour l'étiquetage de récipients ou similaires, comprenant un châssis (3) dans lequel est agencée une station de connexion (S) de manière réglable en hauteur avec au moins un multi-accouplement de moyens de service et/ou de commande (K1, K2) pour une unité d'étiquetage (E) sélectivement connectable, et avec au moins un groupe de commutation électrique et/ou mécanique et/ou une unité de commande (14) d'un niveau actionneur-capteur monté sur le châssis (3), **caractérisé en ce que** le groupe de commutation électrique et/ou mécanique et/ou l'unité de commande (14) est agencé sur le module de connexion (A) dans la position de service du module de connexion (A) de manière accessible latéralement sur ou dans au moins une paroi latérale (4a, 4b) du châssis (3).

2. Module de connexion selon la revendication 1, **caractérisé en ce que** le groupe de commutation électrique et/ou mécanique et/ou l'unité de commande (14) est logé dans une structure de type armoire de commande intégrée dans la paroi latérale (4a).

3. Module de connexion selon la revendication 2, **caractérisé en ce que** la structure de type armoire de commande comporte un couvercle (15) en verre, en plexiglas ou en tôle, ouvrable latéralement ou amovible, de préférence transparent ou translucide.

4. Module de connexion selon au moins l'une des revendications précédentes, **caractérisé en ce que** chaque paroi latérale (4a, 4b) comporte une plaque latérale (3) approximativement triangulaire s'élargissant vers le bas, qui est connectée au châssis (3) et ressort de la station de connexion (S), et **en ce qu'**un longeron (12) qui s'étend vers l'extérieur à partir de la plaque latérale (3) est pourvu le long du bord de la plaque latérale (3) et délimite avec la plaque latérale (3) un espace d'installation renfoncé (13) approximativement triangulaire dans lequel est installée, sur la plaque latérale (3), au moins une paroi latérale (4a) du groupe de commutation électrique et/ou mécanique et/ou de l'unité de commande (14).

5. Module de connexion selon au moins l'une des revendications précédentes, **caractérisé en ce que** le groupe de commutation électrique et/ou mécanique et/ou l'unité de commande (14) comporte un système de bus, de préférence un bus de terrain, un îlot d'interface actionneurs capteurs ASi (Actuator-Sensor interface) (29) ou un câblage direct avec des distributeurs, et **en ce qu'**un groupe de vannes pneumatiques à commande manuelle accessoire (30), de préférence avec au moins un bloc distributeur (32), est également pourvu.

6. Module de connexion selon au moins l'une des revendications précédentes, **caractérisé en ce que** des pieds de support (9, 10) réglables en hauteur et/ou amovibles sont pourvus sur le châssis (3) et sur les parois latérales (4a, 4b).

7. Module de connexion selon au moins l'une des revendications précédentes, **caractérisé en ce que** des galets (19) sont montés sur des bras (18) fixés au châssis, de préférence entre deux pieds de support (10), sur la face arrière du châssis (3) opposée à la station de connexion (S).

8. Module de connexion selon au moins l'une des revendications précédentes, **caractérisé en ce que** plusieurs paires de points de montage pour une plaque de fixation de fiche multimédia (22) sont pourvues à différentes hauteurs et inclinaisons par rapport à un axe central vertical du module de connexion (A) sur une structure de montage de machine d'étiquetage (16) du châssis (3) comportant de préférence plusieurs trous de montage distribués (17).

9. Module de connexion selon la revendication 1, **caractérisé en ce que** des points de montage (25) pour fixer sélectivement par l'extérieur une plaque de fixation de fiche (22) de variantes spéciales enfichables manuellement et/ou de fiches multimédia de post-équipement (21) sont pourvus sur la plaque latérale (11) de la deuxième paroi latérale (4b), agencés approximativement en symétrie miroir par rapport à une paroi latérale (4a) du châssis (3), de préférence à proximité d'au moins une ouverture de passage (26) dans la plaque latérale (11).

10. Module de connexion selon la revendication 1, **caractérisé en ce qu'**au moins un multi-accouplement (K1, K2), de préférence interchangeable, est monté sur un coulisseau réglable en hauteur (36) d'un ensemble coulissant dans la station de connexion (S), et **en ce que** l'ensemble coulissant est installé de manière à pouvoir pivoter vers l'avant par rapport à la station de connexion (S) à des fins d'entretien et/ou de remplacement.

11. Module de connexion selon la revendication 10, **caractérisé en ce que** le coulisseau (36) est couplé à un autre actionneur (35), de préférence une tige de piston (38) d'un vérin pneumatique supporté dans le châssis (3), via une tête de fourche (39) et un axe à dégagement rapide (40), et **en ce que** la tête de fourche (39) comporte une sécurité d'axe à dégagement rapide (41, 42) réglable, par exemple par rotation autour d'un axe de tête de fourche entre une position de sécurité et une position de libération de l'axe à dégagement rapide (40) .

12. Module de connexion selon au moins l'une des revendications précédentes, **caractérisé en ce que** les composants du module de connexion (A) et/ou de la station de connexion (S) sont recouverts de plaques de recouvrement (48) amovibles par l'avant.

13. Module de connexion selon la revendication 1, **caractérisé en ce qu'**un support de couple (49) amovible par l'avant et/ou par le côté, de préférence pour un motoréducteur (6) d'un actionneur (5) de réglage de la station de connexion (S), est installé sur les parois latérales (4a, 4b).

14. Machine d'étiquetage (M), en particulier pour l'étiquetage de récipients ou similaires, comportant au moins une position de montage périphérique (2) pour un module de connexion d'unité d'étiquetage (A), **caractérisée en ce qu'**un module de connexion (A) selon au moins l'une des revendications 1 à 13 est monté à la position de montage (2).
